# EUROPÄISCHE PATENTSCHRIFT

(11) **EP 3 026 271 B1**
(45) Veröffentlichungstag und Bekanntmachung des Hinweises auf die Patenterteilung: **10.04.2019**
(21) Anmeldenummer: 15195530.9
(22) Anmeldetag: 20.11.2015
(51) Int. Cl.: F15B 11/08, B66C 13/02, B66D 1/52, F15B 11/042

(54) **BEWEGUNGSAUSGLEICHSVORRICHTUNG**
MOVEMENT COMPENSATION DEVICE
DISPOSITIF DE COMPENSATION DE MOUVEMENT

(30) Priorität: 27.11.2014 DE 102014224203
(43) Veröffentlichungstag der Anmeldung: 01.06.2016
(73) Patentinhaber: ROBERT BOSCH GMBH, 70442 Stuttgart (DE)
(72) Erfinder: Wintjes, Thomas, 5211 KA, 's-Hertogenbosch (NL); Romijnders, Lambert, 5665 JL Geldrop (NL)
(74) Vertreter: Thürer, Andreas

(56) Entgegenhaltungen:
- WO-A2-2012/066268
- DE-A1- 2 816 078
- US-A- 4 724 672
- US-A- 5 647 208
- US-A1- 2010 314 168

## Beschreibung

Die Erfindung betrifft eine Bewegungsausgleichsvorrichtung gemäß dem Oberbegriff des Patentanspruchs 1.

Bei bekannten Bewegungsausgleichsvorrichtungen kommen Hydrospeicher, insbesondere gasbelastete, hydraulische Kolbenspeicher zur Anwendung, die als Gasfeder zum Kraftausgleich oder als Komponente zur Speicherung von Energie eingesetzt werden. Bei einem Kolbenspeicher wird eine Hydraulikflüssigkeit gegen ein Gas, in der Regel Stickstoff oder Luft, in einen Behälter gepresst. Gas und Hydraulikflüssigkeit sind beispielsweise durch einen abdichtenden Kolben getrennt. Die Gasfeder dient zum Ausgleichen einer passiven Last, wobei ein separater aktiver Teil der Bewegungsausgleichsvorrichtungen, der einen Hydrospeicher zur Energiespeicherung nutzt, zum Bewegungsausgleich dient. Um das Speichervolumen der Gasfeder zu vergrößern, kann das Gasvolumen durch eine oder mehrere nachgeschaltete Druckbehälter vergrößert werden.

Diese bekannten hydraulischen Kolbenspeicher haben den Nachteil, dass das Gas in dem Kolbenspeicher bei Temperaturschwankungen und Volumenänderungen relativ hohen Druckänderungen unterliegt.

Weitere Nachteile der bekannten Kolbenspeicher sind, dass zur Aufrechterhaltung eines Drucks und/oder zur Anpassung an eine durch eine Laständerung bedingte Druckänderung viele Kompressoren und Druckbehälter benötigt werden, was einen erhöhten Platzbedarf und ein erhöhtes Gewicht zur Folge hat. Außerdem ist die Anpassung an eine solche Druckänderung, insbesondere an eine größere Druckänderung, mit einem Kolbenspeicher relativ langsam, insbesondere bei einer erforderlichen Druckerhöhung, da Kompressoren einen relativ schlechten Wirkungsgrad haben.

Aus der US 4 724 672 A ist eine hydraulische Vorrichtung mit einem hydraulischen Hubzylinder und zwei in ihrem Hubvolumen verstellbaren Hydromaschinen bekannt, die beide einerseits mit einer Niederdruckleitung und andererseits mit einer zu einem Druckraum im Hydrozylinder führenden Hochdruckleitung fluidisch verbunden sind. Die erste Hydromaschine ist nur als Pumpe betreibbar und wird von einem Motor angetrieben. Die zweite Hydromaschine ist in ihrem Hubvolumen über null verstellbar und sowohl als Pumpe als auch als Hydromotor betreibbar und mit einem Schwungrad gekoppelt. Bei einer Hebenbewegung des Hubzylinders fördern beide Hydromaschinen Druckmittel in den Druckraum des Hydrozylinders. Bei einer Senkenbewegung wird der nun als Motor arbeitenden zweiten Hydromaschine Druckmittel aus dem Druckraum des Hydrozylinders und von der ersten Hydromaschine gefördertes Druckmittel zugeführt, wobei die zweite Hydromaschine auf ein maximales Schluckvolumen eingestellt ist und die Drehzahl des Schwungrads erhöht wird. Hat das Schwungrad eine maximale Drehzahl erreicht, so wird das Hubvolumen der ersten Hydromaschine verringert, so dass sie nicht mehr pumpt. Das Schluckvolumen der zweiten Hydromaschine wird ebenfalls verringert. Dadurch soll das Schwungrad vor einer Überdrehzahl geschützt werden. nicht weiter beschleunigt wird.

Die Vorrichtung ist ausführlich im Bezug zu einer Erdölförderpumpe beschrieben. Es wird aber auch auf eine Verwendung in Verbindung Heave-Hydrospeichern auf Schiffen verwiesen.

Aus der US 5 647 208 ist eine hydraulische Vorrichtung mit zwei hydraulischen Hubzylindern und einer mit den beiden Hubzylindern fluidisch verbundenen und in ihrem Hubvolumen über null verschwenkbaren Hydromaschine bekannt, die mechanisch mit einem Elektromotor und mit einem Schwungrad gekoppelt ist.

Der Erfindung liegt die Aufgabe zu Grunde, eine Bewegungsausgleichsvorrichtung zu schaffen, die schnell an eine Laständerung anpassbar ist und bei der Druckänderungen aufgrund von Temperaturschwankungen und Volumenänderungen vermieden werden können.

Diese Aufgabe wird gelöst durch eine Bewegungsausgleichsvorrichtung mit den Merkmalen des Patentanspruchs 1.

Vorteilhafte Weiterbildungen der erfindungsgemäßen Bewegungsausgleichsvorrichtung sind in den weiteren Unteransprüchen beschrieben.

Eine Bewegungsausgleichsvorrichtung gemäß der vorliegenden Erfindung enthält einen hydraulischen Aktuator, der zur Abstützung einer Last vorgesehen ist. Weiter enthält die erfindungsgemäße Bewegungsausgleichsvorrichtung eine Versorgungseinrichtung, die mehrere Antriebseinrichtungen mit jeweils mindestens einer mit dem hydraulischen Aktuator fluidisch verbindbaren in ihrem Hubvolumen verstellbaren Hydromaschine aufweist, die sowohl als Pumpe als auch als Hydromotor betreibbar ist und von der in einem Betrieb als Pumpe dem hydraulischen Aktuator Druckmittel zugeführt wird und die in einem Betrieb als Hydromotor von von dem hydraulischen Aktuator zurückfließendem Druckmittel angetrieben. Weiterhin weist jede der mehreren Antriebseinrichtungen ein sowohl im Pumpenbetrieb als auch im Motorbetrieb der Hydromaschine mit der Hydromaschine koppelbares Schwungrad und einen Motor zum Antreiben des Schwungrads auf. Bevorzugt weist eine Antriebseinrichtung zwei oder mehr, insbesondere vier fluidisch parallel zueinander angeordnete Hydromaschinen auf.

Ein Vorteil der vorliegenden Erfindung ist, dass die erfindungsgemäße Bewegungsausgleichsvorrichtung schnell an eine Laständerung anpassbar ist. Die in dem Schwungrad gespeicherte Energie ist umso höher, je höher die Drehzahl und je größer die träge Masse des Schwungrads ist. Die gespeicherte Energie nimmt mit dem Quadrat der Drehzahl zunimmt. Große Mengen an Energie sind sehr schnell speicherbar und wieder abgebbar. Mit den Motoren können insbesondere hydraulische und /oder mechanische Verluste in der erfindungsgemäßen Bewegungsausgleichsvorrichtung ausgeglichen werden.

Die Versorgungseinrichtung weist mehrere fluidisch parallelgeschaltete Antriebseinrichtungen auf, so dass die zu speichernde Energie auf mehrere Antriebseinrichtungen verteilt werden kann. Dies wirkt sich nicht nur kostensparend auf die Konstruktion der einzelnen Schwungräder aus, sondern bietet auch den Vorteil einer redundanten Auslegung.

Weitere Vorteile der erfindungsgemäßen Bewegungsausgleichsvorrichtung sind ein geringerer Platzbedarf, geringeres Gewicht, geringerer Energieverbrauch aufgrund der geringen installierten Leistung und ein geringerer gerätetechnischer Aufwand.

Vorteilhafterweise ist die mindestens eine Hydromaschine eine Hydromaschine ist, deren Hubvolumen von einem positiven Wert über den Wert null zu einem negativen Wert verstellbar ist, so dass die Hydromaschine unter Beibehaltung der Drehrichtung als Pumpe und als Hydromotor betreibbar ist. Es sind dann keine Ventile notwendig, um die Anschlüsse der Hydromaschine in ihrer Funktion als Hochdruckanschluss und Niederdruckanschluss zu vertauschen.

Bevorzugt ist der Motor ein drehzahlvariabler Elektromotor, also ein Elektromotor, dessen Drehzahl mit Hilfe eines elektrischen Steuergeräts willkürlich einstellbar ist.

Vorteilhafterweise können eine oder mehrere Antriebseinrichtungen ganz oder teilweise in einen unwirksamen oder neutralen Betriebszustand gebracht werden. Je nachdem, wie viel Leistung vom System angefordert oder abgegeben wird, ist so lediglich die jeweils benötigte Anzahl von Antriebseinrichtungen oder Teilen von Antriebseinrichtungen wirksam und der Wirkungsgrad ist optimiert. Eine Antriebseinrichtung kann zum Beispiel dadurch ganz oder teilweise unwirksam gemacht werden, dass die fluidische Verbindung zwischen allen ihren Hydromaschinen oder die fluidische Verbindung zwischen einigen der Hydromaschinen und dem hydraulischen Aktuator abgesperrt wird. Eine andere Möglichkeit, eine Antriebseinrichtung ganz oder teilweise unwirksam zu machen, besteht darin, dass alle Hydromaschinen oder weniger als alle Hydromaschinen einer Antriebsvorrichtung auf ein Hubvolumen null gestellt werden.

Vorteilhafterweise ist die Änderung der Last in Abhängigkeit eines Druckes in einem hochdruckseitigen Arbeitsraum des hydraulischen Aktuators oder in einem damit fluidisch verbundenen Druckraum ermittelbar. Alternativ oder zusätzlich dazu ist die Änderung der Last in Abhängigkeit einer Längenänderung eines Tragelements, zum Beispiel eines Seils ermittelbar. Eine Laständerung tritt beispielsweise bei einem schrittweisen Beladen oder Entladen eines Behälters auf, der von dem Tragelement gehalten ist, beispielsweise an einem Drahtseil hängt. Alternativ oder zusätzlich dazu tritt eine Laständerung oder eine Bewegungsänderung beispielsweise bei einer durch Wellengang bedingte Hubbewegung der Bewegungsausgleichsvorrichtung auf, wenn diese auf einem Schiff montiert ist. Grund hierfür ist eine durch Massenträgheit bedingte, zusätzliche Belastung beziehungsweise Entlastung des Tragelements. Die durch derartige Laständerungen bedingten Druckänderungen in dem hochdruckseitigen Arbeitsraum des hydraulischen Aktuators, oder in dem damit fluidisch verbundenen Druckraum, sind vorteilhafterweise ein Maß für den Betrag und die Richtung der Änderung der wirksamen Länge des Tragelements, die zum Beibehalten einer Position der Last erforderlich ist, das heißt, ob die wirksame Länge verkürzt oder verlängert wird und um wie viel. Als eine Last im Sinne der Erfindung ist eine Nutzlast oder eine Personenlast zu verstehen.

Vorteilhafterweise weist die Versorgungseinrichtung eine Ladepumpe zur Druckmittelversorgung mindestens einer der Antriebseinrichtungen auf. Die Ladepumpe gewährleistet immer ausreichenden Saugdruck und trägt somit zur schnellen Anpassung an die durch die oben genannten Laständerungen bedingten Druckänderungen bei.

Vorteilhafterweise ist der hydraulische Aktuator linear betätigbar, beispielsweise ein Hydrozylinder, insbesondere ein Differentialzylinder, oder er ist rotatorisch betätigbar, beispielsweise eine drehende Hydromaschine, insbesondere als Teil einer hydraulischen Winde.

Vorteilhaft ist eine Bewegung eines Schiffes auf dem Wasser in Bezug auf eine Last oder in Bezug auf ein sich auf dem Wasser befindliches zweites Schiff über die auf mindestens einem der Schiffe montierte Bewegungsausgleichsvorrichtung ausgleichbar. Durch den erfindungsgemäßen Bewegungsausgleich sind Wartezeiten auf hoher See reduzierbar, die durch hohen Wellengang entstehen, der ansonsten ein Beladen von einer oder ein Entladen auf eine Plattform oder von einem zweiten Schiff oder auf ein zweites Schiff unsicher oder unmöglich machen würde.

Die Bewegung schließt vorteilhafterweise ein oder ist vorteilhafterweise begrenzt auf eine Hubbewegung des Schiffes, eine Seitwärtsbewegung des Schiffes, eine Vorwärts/Rückwärts-Bewegung des Schiffes, eine Rollbewegung des Schiffes um seine Längsachse, eine Stampfbewegung des Schiffes um seine Querachse und/oder eine Gierbewegung des Schiffes um seine vertikale Achse.

Die verschiedenen Bewegungen werden vorteilhafterweise über ein Hebelsystem in geeigneter Weise auf die Bewegungsausgleichsvorrichtung übertragen, so dass eine mehrere Freiheitsgrade aufweisende Bewegungsausgleichsvorrichtung zur Verfügung steht. Je nach den Anforderungen an ein System kann der Bewegungsausgleich für einen Freiheitsgrad bis zu sechs Freiheitsgraden stattfinden.

Je nach zur Verfügung stehendem Bauraum und konstruktiver Ausführung des hydraulischen Aktuators kann dieser beliebig ausgerichtet sein. Der linear betätigbare Aktuator, beispielsweise ein Hydraulikzylinder, insbesondere ein Differentialzylinder, ist vorteilhafterweise horizontal oder vertikal ausgerichtet. Der hydraulische Aktuator gleicht vorteilhafterweise die Schiffsbewegungen zusammen mit der Bewegungsausgleichsvorrichtung aus und behält somit seine Ausrichtung bei.

Vorteilhafterweise ist die erfindungsgemäße Bewegungsausgleichsvorrichtung bei einer Netzunterbrechung als unterbrechungsfreie Energieversorgung nutzbar, da in diesem Fall im Schwungrad gespeicherte Energie abrufbar ist.

Die erfindungsgemäße Bewegungsausgleichsvorrichtung ist beispielsweise für Anwendungen nutzbar die eine maximale Zyklusdauer von etwa 60 Sekunden haben und bei denen eine Energierückgewinnung möglich ist.

Ein Ausführungsbeispiel einer erfindungsgemäßen Bewegungsausgleichsvorrichtung ist in der Zeichnung dargestellt. Anhand der Figur dieser Zeichnung wird die Erfindung nun näher erläutert.

### Es zeigt

Figur 1 ein Schaltbild einer erfindungsgemäßen Bewegungsausgleichsvorrichtung.

Die in Figur 1 dargestellte Bewegungsausgleichsvorrichtung 1 enthält einen hydraulischen Aktuator 2, der hier linear betätigbar ausgebildet ist und zwar als ein Differentialzylinder. Alternativ dazu kann der Aktuator rotatorisch betätigbar ausgebildet sein, beispielsweise als eine hydraulische Winde.

Zur Versorgung des hydraulischen Aktuators 2 mit einem Druckmittel ist dieser mit seinem hochdruckseitigem Arbeitsraum 3 fluidisch mit einer Versorgungseinrichtung 4 verbunden, die zwei parallelgeschaltete Antriebseinrichtungen 6 und eine Hydropumpe 8 enthält. Die Antriebseinrichtungen 6 sind je nach Lastzustand und/oder Energiebedarf in der erfindungsgemäßen Bewegungsausgleichsvorrichtung 1 jeweils mit einem Schaltventil 10 von dem hydraulischen Aktuator 2 fluidisch trennbar. Weiter kann jede einzelne Antriebseinrichtung 6 je nach Lastzustand und/oder Energiebedarf in der erfindungsgemäßen Bewegungsausgleichsvorrichtung 1 zur Erhöhung des Wirkungsgrads in einen Freilaufbetrieb oder Neutralbetrieb geschaltet werden.

In jeder Antriebseinrichtung 6 sind vier fluidisch parallelgeschaltete Hydromaschinen 12 enthalten, die mit einem Schwungrad 14 der Antriebseinrichtung 6 koppelbar sind. Im gezeigten Ausführungsbeispiel sind jeweils zwei Hydromaschinen 12 auf jeder Seite des Schwungrads 14 angeordnet und jeweils mit dem Schwungrad 14 koppelbar. Die Hydromaschinen 12 sind als Einheiten mit verstellbarem Hubvolumen ausgebildet und als Pumpe oder als Motor betreibbar. Das Hubvolumen ist über den Wert null zwischen positiven Werten und negativen Werten verstellbar. Durch die Möglichkeit, eine Hydromaschine 12 auf ein Hubvolumen null zu stellen, kann eine Antriebseinrichtung 6 auch teilweise unwirksam geschaltet werden. Dies wäre auch möglich, wenn das Schaltventil 10 nicht allen Hydromaschinen 2 einer Antriebseinrichtung 6 zugeordnet wäre, sondern mehrere Schaltventile 10 vorgesehen wären, von denen jedes nur einer geringeren als der maximalen Zahl der Hydromaschinen einer Antriebseinrichtung 6, zum Beispiel einer oder zwei Hydromaschinen, zugeordnet wäre.

Zu jeder Antriebseinrichtung gehört ein Elektromotor 16, dessen Drehzahl mit Hilfe eines elektrischen Steuergeräts einstellbar oder regelbar ist und von dem das jeweilige Schwungrad antreibbar ist. Die Energieverluste des Systems können mit dem Elektromotor 16 ausgeglichen werden. Der Elektromotor erhöht die Drehzahl des Schwungrads, wenn dies notwendig ist, und zu Beginn des Betriebs.

Den Hydromaschinen 12 vorgeschaltet ist die Hydropumpe 8, die Druckmittel aus einem Tank 22 ansaugt und es an eine Niederdruckleitung abgibt, an die die Hydromaschinen 12 mit ihrem jeweiligen den Schaltventilen 10 fluidisch abgelegenen Niederdruckanschluss angeschlossen sind. An die Niederdruckleitung ist ein Hydrospeicher 18 angeschlossen. Die Hydropumpe gewährleistet als Ladepumpe zusammen mit dem Hydrospeicher 18 eine ausreichende Druckmittelversorgung der Hydromaschinen 12 im Saugbereich. An die Niederdruckleitung ist außerdem ein Druckbegrenzungsventil 20 angeschlossen, dessen Ausgang mit dem Tank 22 verbunden ist und durch das der Druck in der Niederdruckleitung auf zum Beispiel 20 bar begrenzt ist.

Nicht dargestellt ist das Tragelement, mit dem die ebenfalls nicht dargestellte Last an der Bewegungsausgleichsvorrichtung 1 aufgenommen ist. Das Tragelement kann ein Drahtseil sein, das derart über an beiden Enden (Ende Kolbenstange und Ende Zylindergehäuse) des Differentialzylinders vorgesehenen Umlenkrollen um den Differentialzylinder verläuft, dass ein Ausfahren des Differentialzylinders eine Verkürzung einer wirksamen Länge des Drahtseils bewirkt. Die wirksame Länge des Drahtseils erstreckt sich zwischen dem Differentialzylinder und der Last. Im Fall dass ein rotatorisch betätigbarer hydraulischer Aktuator 2, beispielsweise eine hydraulische Winde, zum Einsatz kommt, erstreckt sich das Drahtseil zwischen der Winde und der Last. Eine Verkürzung der wirksamen Länge des Drahtseils erfolgt über eine Drehung der Winde in einer ersten Drehrichtung, so dass das Drahtseil weiter auf die Winde aufgewickelt wird.

Eine Verlängerung des Drahtseils erfolgt analog zu dem oben beschriebenen in umgekehrter Weise: Bei dem Differentialzylinder über ein Einfahren des Differentialzylinders, bei der Winde über eine Drehung der Winde in einer zweiten Drehrichtung, so dass das Drahtseil von der Winde abgewickelt wird. Diese Bewegungen finden dabei unter Wirkung der Last statt.

Ist die erfindungsgemäße Bewegungsausgleichsvorrichtung 1 zum Ausgleichen von durch Wellengang bedingten Bewegungen eines Schiffes auf dem Schiff montiert, bedingt ein Anheben des Schiffes durch eine Welle eine Laständerung im Drahtseil, hier eine erhöhte Belastung des Drahtseils wegen der Massenträgheitswirkung auf die Last. Dadurch erhöht sich der in einem hochdruckseitigen Arbeitsraum 3 des hydraulischen Aktuators 2, hier des Differentialzylinders, entstehende Druck. Damit die Last ihre vor der Hubbewegung des Schiffes eingenommene Position behält, wird in Abhängigkeit von der durch die Laständerung hervorgerufenen Druckänderung eine Verlängerung der wirksamen Länge des Drahtseils dadurch herbeigeführt, dass die Hydromaschinen 12 als Motor betrieben werden und der Differentialzylinder einfährt. Die alternativ zum Differentialzylinder eingesetzte Winde wickelt in diesem Fall Drahtseil ab. Die Höhe der Druckänderung ist ein Maß für den Betrag der Verlängerung der wirksamen Länge.

Im Motorbetrieb der Hydromaschinen 12 wird das angekoppelte Schwungrad 14 angetrieben und speichert die Energie aus dem Druckmittel, das beim Einfahren des Differentialzylinders aus dessen hochdruckseitigem Arbeitsraum 3 strömt.

Von der Niederdruckseite der Hydromaschinen 12 strömt das Druckmittel über das Druckbegrenzungsventil 20 in den Tank 22, wobei stromauf des Druckbegrenzungsventils 20 der Druck von 20 bar aufrechterhalten wird.

Nicht dargestellt ist eine Verbindung eines niederdruckseitigen Zylinderraums 24 des Differentialzylinders mit der Atmosphäre oder einem Gasreservoir, wenn man einmal annimmt, dass der Zylinderraum 24 mit Gas oder Luft gefüllt ist. Ist Zylinderraum 24 mit Hydraulikflüssigkeit gefüllt, so ist er mit dem Tank 22 oder gegebenenfalls einem zweiten Tank fluidisch verbunden, um Hydraulikflüssigkeit daraus nachsaugen und dorthin abgeben zu können. Der zylinderraum 24 soll einen möglichst geringen Einfluss auf die erfindungsgemäße Bewegungsausgleichsvorrichtung 1 haben und ist deswegen vorteilhafterweise mit Gas, beispielsweise Luft, gefüllt.

Ein Absenken des Schiffes durch ein Wellental bedingt ebenfalls eine Laständerung im Drahtseil, hier eine verringerte Belastung des Drahtseils wegen der Massenträgheitswirkung auf die Last. Dadurch verringert sich der in dem hochdruckseitigen Arbeitsraum 3 des hydraulischen Aktuators 2, hier des Differentialzylinders, entstehende Druck. Damit die Last ihre vor der Hubbewegung des Schiffes eingenommene Position behält, wird in Abhängigkeit von der durch die Laständerung hervorgerufenen Druckänderung eine Verkürzung der wirksamen Länge des Drahtseils dadurch herbeigeführt, dass die Hydromaschinen 12 von dem angekoppelten Schwungrad 14 angetrieben als Pumpe betrieben werden. Alternativ oder zusätzlich können die Hydromaschinen 12 von dem als drehzahlvariablen Elektromotor ausgebildeten Antrieb 16 angetrieben werden. Druckmittel strömt in den hochdruckseitigen Arbeitsraum 3, der Differentialzylinder fährt aus und verringert so die wirksame Länge. Die alternativ zum Differentialzylinder eingesetzte Winde wickelt in diesem Fall Drahtseil auf. Die Höhe der Druckänderung ist ein Maß für den Betrag der Verkürzung der wirksamen Länge.

Aus dem niederdruckseitigen Arbeitsraum 24 strömt Gas in die Atmosphäre oder Hydraulikflüssigkeit in die gegebenenfalls zweite Druckmittelsenke.

Hydraulische und/oder mechanische Verluste in der erfindungsgemäßen Bewegungsausgleichsvorrichtung 1 können vorteilhafterweise über den durch ein elektrisches Steuergerät in seiner Drehzahl steuerbaren oder regelbaren Elektromotor 16 ausgeglichen werden. Der Elektromotor treibt erforderlichenfalls das Schwungrad 14 und/oder die als Pumpen arbeitenden Hydromaschinen 12 an.

Alternativ oder zusätzlich zu der oben beschriebenen Druckänderung ist die Änderung der Last in Abhängigkeit einer Längenänderung des Tragelement ermittelbar, beispielsweise über eine Dehnungsmessung am Tragelement, hier am Drahtseil.

Offenbart ist eine Bewegungsausgleichsvorrichtung zum Beibehalten einer Position einer Last, bei der eine Energierückgewinnung über eine Schwungmasse erfolgt. Die erfindungsgemäße hat einen hydraulischen Aktuator, der über ein zur Aufnahme einer Last vorgesehenes Tragelement der Bewegungsausgleichsvorrichtung mit der Last verbindbar ist, und eine Versorgungseinrichtung, über die der hydraulische Aktuator mit einem Druckmittel versorgbar ist. Eine wirksame Länge des Tragelements ist in Abhängigkeit einer Änderung der Last über den hydraulischen Aktuator verkürzbar oder verlängerbar. Die Versorgungseinrichtung weist mindestens eine Antriebseinrichtung mit mindestens einer Hydromaschine auf, die als eine Pumpe oder als ein Motor betreibbar ist. Erfindungsgemäß weist die Antriebseinrichtung ein mit der Hydromaschine koppelbares Schwungrad auf, über das der hydraulische Aktuator antreibbar ist.

### Bezugszeichenliste

- 1: Bewegungsausgleichsvorrichtung
- 2: hydraulischer Aktuator
- 3: hochdruckseitiger Arbeitsraum des hydraulischen Aktuators
- 4: Versorgungseinrichtung
- 6: Antriebseinrichtung
- 8: Ladepumpe
- 10: Schaltventil
- 12: Hydromaschine
- 14: Schwungrad
- 16: Antrieb
- 18: Druckspeicher
- 20: Druckbegrenzungsventil
- 22: Tank
- 24: Zylinderraum

## Patentansprüche

1. Bewegungsausgleichsvorrichtung mit einem hydraulischen Aktuator (2), der zur Abstützung einer Last dient, und mit einer Versorgungseinrichtung (4), die eine Antriebseinrichtung (6) aufweist, die mindestens eine mit dem hydraulischen Aktuator (2) fluidisch verbindbare und in ihrem Hubvolumen verstellbare Hydromaschine (12), die sowohl als Pumpe als auch als Hydromotor betreibbar ist und von der in einem Betrieb als Pumpe dem hydraulischen Aktuator (2) Druckmittel zugeführt wird und die in einem Betrieb als Hydromotor von von dem hydraulischen Aktuator (2) zurückfließenden Druckmittel angetrieben wird, ein sowohl im Pumpenbetrieb als auch im Motorbetrieb der Hydromaschine (12) mit der Hydromaschine (12) koppelbares Schwungrad (14) und einen Motor (16) zum Antreiben des Schwungrads (14) umfasst, **dadurch gekennzeichnet, dass** die Versorgungseinrichtung (4) mehrere parallelgeschaltete Antriebseinrichtungen (6) aufweist, die jeweils mindestens eine mit dem hydraulischen Aktuator (2) fluidisch verbindbare und in ihrem Hubvolumen verstellbare Hydromaschine (12), die sowohl als Pumpe als auch als Hydromotor betreibbar ist und von der in einem Betrieb als Pumpe dem hydraulischen Aktuator (2) Druckmittel zugeführt wird und die in einem Betrieb als Hydromotor von von dem hydraulischen Aktuator (2) zurückfließenden Druckmittel angetrieben wird, ein sowohl im Pumpenbetrieb als auch im Motorbetrieb der Hydromaschine (12) mit der Hydromaschine (12) koppelbares Schwungrad (14) und einen Motor (16) zum Antreiben des Schwungrads (14) umfassen.

2. Bewegungsausgleichsvorrichtung nach Anspruch 1, wobei die mindestens eine Hydromaschine (12) eine Hydromaschine ist, deren Hubvolumen von einem positiven Wert über den Wert null zu einem negativen Wert verstellbar ist, so dass die Hydromaschine unter Beibehaltung der Drehrichtung als Pumpe und als Hydromotor betreibbar ist.

3. Bewegungsausgleichsvorrichtung nach Anspruch 1 oder 2 , wobei die Motoren (16) drehzahlvariable Elektromotoren sind, deren Drehzahl mit Hilfe eines elektrischen Steuergeräts willkürlich einstellbar ist.

4. Bewegungsausgleichsvorrichtung nach Anspruch 1, 2 oder 3, wobei eine oder mehrere Antriebseinrichtungen (6) ganz oder teilweise in einen unwirksamen Betriebszustand versetzbar sind.

5. Bewegungsausgleichsvorrichtung nach Anspruch 4, wobei eine Antriebseinrichtung (6) dadurch ganz oder teilweise in den unwirksamen Betriebszustand versetzbar ist, dass die fluidische Verbindung zwischen allen ihren Hydromaschinen oder die fluidische Verbindung zwischen einigen ihrer Hydromaschinen und dem hydraulischen Aktuator abgesperrt ist.

6. Bewegungsausgleichsvorrichtung nach Anspruch 4 oder 5, wobei eine Antriebseinrichtung (6) dadurch ganz oder teilweise in den unwirksamen Betriebszustand versetzbar ist, dass alle ihre Hydromaschinen oder weniger als alle ihre Hydromaschinen auf Hubvolumen null gestellt sind.

7. Bewegungsausgleichsvorrichtung nach einem der vorhergehenden Ansprüche, wobei die Änderung der Last in Abhängigkeit eines Druckes in einem hochdruckseitigen Arbeitsraum (3) des hydraulischen Aktuators (2) oder in einem damit fluidisch verbundenen Druckraum ermittelbar ist.

8. Bewegungsausgleichsvorrichtung nach einem der vorhergehenden Ansprüche, wobei die Versorgungseinrichtung (4) eine Ladepumpe (8) zur Druckmittelversorgung der Antriebseinrichtungen (6) aufweist.

9. Bewegungsausgleichsvorrichtung nach einem der vorhergehenden Ansprüche, wobei der hydraulische Aktuator (2) linear betätigbar oder rotatorisch betätigbar ist.

## Claims

1. Movement compensation device having a hydraulic actuator (2) which serves for supporting a load, and having a supply installation (4) which has a drive installation (6) which comprises at least one hydro-machine (12) which is capable of being fluidically connected to the hydraulic actuator (2) and which in terms of the displacement volume thereof is adjustable and which is operable both as a pump as well as a hydro-motor, and from which, in an operation as a pump, pressure means is supplied to the hydraulic actuator (2), and which in an operation as a hydro-motor is driven by pressure means flowing back from the hydraulic actuator (2), and
a flywheel (14) which in the operation of the hydro-machine (12) both as a pump as well as a motor is capable of being coupled to the hydro-machine (12), and
a motor (16) for driving the flywheel (14), **characterized in that**
the supply installation (4) has a plurality of drive installations (6) which are disposed in parallel and which comprise in each case one hydro-machine (12) which is capable of being fluidically connected to the hydraulic actuator (2) and which in terms of the displacement volume thereof is adjustable and which is operable both as a pump as well as a hydro-motor, and from which, in an operation as a pump, pressure means is supplied to the hydraulic actuator (2), and which in an operation as a hydro-motor is driven by pressure means flowing back from the hydraulic actuator (2), and
a flywheel (14) which in the operation of the hydro-machine (12) both as a pump as well as a motor is capable of being coupled to the hydro-machine (12), and
a motor (16) for driving the flywheel (14).

2. Movement compensation device according to Claim 1, wherein the at least one hydro-machine (12) is a hydro-machine, the displacement volume thereof being adjustable from a positive value via the zero value to a negative value, such that the hydro-machine while maintaining the rotation direction is operable as a pump and as a hydro-motor.

3. Movement compensation device according to Claim 1 or 2, wherein the motors (16) are variable-speed electric motors, the rotating speed thereof being adjustable in an arbitrary manner with the aid of an electric control apparatus.

4. Movement compensation device according to Claim 1, 2, or 3, wherein one or a plurality of drive installations (6) are capable of being completely or partially set to an ineffective operating state.

5. Movement compensation device according to Claim 4, wherein a drive installation (6) is capable of being completely or partially set to the ineffective operating state in that the fluidic connection between all the hydro-machines of said drive installation (6), or the fluidic connection between some of the hydro-machines of said drive installation (6), and the hydraulic actuator is blocked.

6. Movement compensation device according to Claim 4 or 5, wherein a drive installation (6) is capable of being completely or partially set to the ineffective operating state in that all the hydro-machines of said drive installation (6) or fewer than all of the hydro-machines of said drive installation (6) are set to a displacement volume of zero.

7. Movement compensation device according to one of the preceding claims, wherein the variation of the load is capable of being determined as a function of a pressure in a high-pressure-side operating chamber (3) of the hydraulic actuator (2), or in a pressure chamber fluidically connected to the said operating chamber (3).

8. Movement compensation device according to one of the preceding claims, wherein the supply installation (4) has a charging pump (8) for the supply of pressure means to the drive installations (6).

9. Movement compensation device according to one of the preceding claims, wherein the hydraulic actuator (2) is activatable in a linear manner or activatable in a rotary manner.

## Revendications

1. Dispositif de compensation de mouvement comportant un actionneur hydraulique (2), qui sert à soutenir une charge, et un système d'alimentation (4), qui présente un système d'entraînement (6), qui comprend au moins une machine hydraulique (12) pouvant être raccordée fluidiquement à l'actionneur hydraulique (2) et présentant une cylindrée réglable, qui peut fonctionner aussi bien comme pompe que comme moteur hydraulique et par laquelle en fonctionnement comme pompe un fluide comprimé peut être envoyé à l'actionneur hydraulique (2) et qui en fonctionnement comme moteur hydraulique est entraînée par le fluide comprimé refluant de l'actionneur hydraulique (2), un volant d'inertie (14) pouvant être couplé à la machine hydraulique (12) aussi bien en fonctionnement comme pompe qu'en fonctionnement comme moteur hydraulique de la machine hydraulique (12), et un moteur (16) pour entraîner le volant d'inertie (14), **caractérisé en ce que** le système d'alimentation (4) présente plusieurs systèmes d'entraînement (6) connectés en parallèle, qui comprennent respectivement au moins une machine hydraulique (12) pouvant être raccordée fluidiquement à l'actionneur hydraulique (2) et présentant une cylindrée réglable, qui peut fonctionner aussi bien comme pompe que comme moteur hydraulique et par laquelle en fonctionnement comme pompe un fluide comprimé peut être envoyé à l'actionneur hydraulique (2) et qui en fonctionnement comme moteur hydraulique est entraînée par le fluide comprimé refluant de l'actionneur hydraulique (2), un volant d'inertie (14) pouvant être couplé à la machine hydraulique (12) aussi bien en fonctionnement comme pompe qu'en fonctionnement comme moteur hydraulique de la machine hydraulique (12), et un moteur (16) pour entraîner le volant d'inertie (14).

2. Dispositif de compensation de mouvement selon la revendication 1, dans lequel ladite au moins une machine hydraulique (12) est une machine hydraulique, dont la cylindrée peut être réglée d'une valeur positive en passant par une valeur nulle jusqu'à une valeur négative, de telle manière que la machine hydraulique puisse fonctionner comme pompe et comme moteur hydraulique tout en conservant le sens de rotation.

3. Dispositif de compensation de mouvement selon la revendication 1 ou 2, dans lequel les moteurs (16) sont des moteurs électriques à nombre de tours variable, dont le nombre de tours est réglable à volonté à l'aide d'un appareil de commande électrique.

4. Dispositif de compensation de mouvement selon la revendication 1, 2 ou 3, dans lequel un ou plusieurs système(s) d'entraînement (6) peut/peuvent être mis entièrement ou partiellement dans un état de fonctionnement inactif.

5. Dispositif de compensation de mouvement selon la revendication 4, dans lequel un système d'entraînement (6) peut être mis entièrement ou partiellement dans un état de fonctionnement inactif, par le fait que l'on ferme la liaison hydraulique entre toutes ses machines hydrauliques ou la liaison hydraulique entre certaines de ses machines hydrauliques et l'actionneur hydraulique.

6. Dispositif de compensation de mouvement selon la revendication 4 ou 5, dans lequel un système hydraulique (6) peut être mis entièrement ou partiellement dans un état de fonctionnement inactif, par le fait que toutes ses machines hydrauliques ou moins que toutes ses machines hydrauliques sont réglées à une cylindrée nulle.

7. Dispositif de compensation de mouvement selon l'une quelconque des revendications précédentes, dans lequel la variation de la charge peut être détectée en fonction d'une pression dans une chambre de travail côté haute pression (3) de l'actionneur hydraulique (2) ou dans une chambre sous pression fluidiquement reliée à celle-ci.

8. Dispositif de compensation de mouvement selon l'une quelconque des revendications précédentes, dans lequel le système d'alimentation (4) présente une pompe de charge (8) pour l'alimentation en fluide comprimé des systèmes d'entraînement (6).

9. Dispositif de compensation de mouvement selon l'une quelconque des revendications précédentes, dans lequel l'actionneur hydraulique (2) peut être actionné linéairement ou peut être actionné en rotation.
